# EUROPÄISCHE PATENTSCHRIFT

(11) **EP 3 421 678 B1**
(45) Veröffentlichungstag und Bekanntmachung des Hinweises auf die Patenterteilung: **26.05.2021**
(21) Anmeldenummer: 18180173.9
(22) Anmeldetag: 27.06.2018
(51) Int. Cl.: E04B 1/76

(54) **VERFAHREN ZUR ANBRINGUNG VON DÄMMSTOFFPLATTEN UND BEFESTIGUNGSSYSTEM HIERFÜR**
METHOD FOR THE APPLICATION OF INSULATING PANELS AND FIXING SYSTEM FOR THE SAME
PROCÉDÉ DE MONTAGE DE PLAQUES DE MATÉRIAU ISOLANT ET SYSTÈME DE FIXATION CORRESPONDANT

(30) Priorität: 28.06.2017 DE 102017210974
(43) Veröffentlichungstag der Anmeldung: 02.01.2019
(73) Patentinhaber: RANIT-Befestigungssysteme GmbH, 45701 Herten (DE); RANIT Austria GmbH, 6830 Rankweil (AT)
(72) Erfinder: Gräwe, Bernd, 45701 Herten (DE); Keckeis, Harald, 6830 Rankweil (AT)
(74) Vertreter: Grosse, Wolf-Dietrich Rüdiger

(56) Entgegenhaltungen:
- EP-A1- 3 138 974
- DE-C1- 19 840 521

## Beschreibung

Die Erfindung betrifft ein Verfahren zur Anbringung von plattenförmigen Elementen wie Dämmstoffplatten oder dergleichen Dämmmittel an einem tragenden Untergrund sowie ein Befestigungssystem hierfür, schließlich ein System aus Befestigungssystem, tragendem Untergrund und plattenförmigem Element, vorzugsweise zur Durchführung des erfindungsgemäßen Verfahrens. Hierbei wird in ein durch das plattenförmige Element bis in den Untergrund vorgebohrtes Loch eine Hülse mit einem durch die Hülse hindurchführbaren Befestigungsmittel in das plattenförmige Element versenkt eingebracht und mittels des Befestigungsmittels im Untergrund verankert. Die Hülse weist hierbei eine Mehrzahl von Wanddurchbrechungen auf, um ein Hindurchtreten von in den Innenraum der Hülse eingebrachten Kleber zu ermöglichen.

Bei dem Befestigungsmittel handelt es sich vorrangig um eine Schraube oder einen Nagel, gegebenenfalls auch und immer dann, wenn der Untergrund dies erfordert, eine Kombination aus geeignetem Dübel und Schraube. Unter dem Begriff "tragender Untergrund" wird neben Fassadenwänden auch jede Art von Unterkonstruktion verstanden, auf die die plattenförmigen Elemente, insbesondere Leichtbauteile wie Schaumstoffkörper und wärme- bzw. schallisolierende Materialien in Form von Platten, Paneelen, Leisten etc. montiert werden. Derartige Befestigungssysteme finden insbesondere Verwendung zur Montage von Wärmedämmverbundsystemen auf Putzbasis zur Dämmung. Hierbei wird üblicherweise eine Dämmschicht, beispielsweise aus Polystyrolplatten oder aus hochverdichteten Steinwolleplatten, auf das Mauerwerk geklebt, dann verdübelt sowie anschließend verputzt.

Derartige Systeme sind beispielsweise aus der EP 3 138 974 A1 oder der EP 2 006 461 A2 bekannt. Die hierbei verwendeten Hülsen sind üblicherweise zylindrisch ausgebildet und weisen einen Außendurchmesser auf, der im Wesentlichen dem Durchmesser einer Bohrung innerhalb der Dämmstoffplatte entspricht. Kleber wird in den Innenraum der Hülse eingebracht und soll durch die Durchbrechungen innerhalb der Hülse nach außen hindurchtreten, dort aushärten und somit einen festen Verbund von plattenförmigem Element und Befestigungssystem schaffen. In der Praxis hat sich jedoch gezeigt, dass hierdurch der gewünschte feste Verbund zwischen Befestigungssystem und plattenförmigem Element nicht erreichbar ist. Dies wird insbesondere dadurch bewirkt, dass der durch die Durchbrechungen hindurchtretende Kleber nicht in der Lage ist, das angrenzende Material des plattenförmigen Elements soweit zu verdrängen, dass ausreichende Mengen an Kleber durch Durchbrechungen der Hülse hindurchtreten können. Erreichbar ist mit derartigen Hülsen gemäß dem Stand der Technik lediglich, dass einzelne, nicht miteinander verbundene Klebernasen an der Außenseite der Hülse vorliegen, über die ein Flächenverbund mit dem plattenförmigen Element jedoch nicht erreichbar ist. Ein gattungsgemäßes Verfahren sowie ein entsprechendes Befestigungssystem ist auch aus der DE 198 40 521 C1 bekannt. Dieses Dokument offenbart ein Verfahren nach dem Oberbegriff des Anspruchs 1 und ein Befestigungssystem nach dem Oberbegriff des Anspruchs 3.

Es war daher eine Aufgabe der Erfindung, ein Verfahren sowie ein Befestigungssystem zur Anbringung von plattenförmigen Elementen wie Dämmstoffplatten und dergleichen an einem tragenden Untergrund zur Verfügung zu stellen, mittels derer die aus dem Stand der Technik bekannten Probleme überwindbar sind. Erfindungsgemäß wird diese Aufgabe mittels eines Verfahrens, umfassend die Merkmale des Anspruchs 1, mittels eines Befestigungssystems, umfassend die Merkmale des Anspruchs 3, sowie mittels eines Systems aus Befestigungsmittel und tragendem Untergrund sowie plattenförmigem Element, umfassend die Merkmale des Anspruchs 11, gelöst. Vorteilhafte Ausgestaltungen der Erfindung sind in den abhängigen Ansprüchen sowie in der Beschreibung der Erfindung dargelegt.

Verfahrensseitig wird eine Hülse bereitgestellt, die zumindest über eine Teillänge einen Außendurchmesser aufweist, der höchstens 95 %, vorzugsweise höchstens 90 %, insbesondere bevorzugt höchstens 80 % des Durchmessers des vorab in das plattenförmige Element gebohrten Lochs beträgt. Nach dem Einbringen der Hülse in das plattenförmige Element, dem Hindurchführen des Befestigungsmittels durch die Hülse hindurch und dem Verankern des Befestigungsmittels im tragenden Untergrund wird ein aushärtbarer Kleber in die Hülse eingebracht, tritt durch die Mehrzahl von Wanddurchbrechungen hindurch und bildet aufgrund des entstandenen Zwischenraums zwischen Hülse und plattenförmigem Element mit der Außenseite des Lochs innerhalb des plattenförmigen Elements eine vorzugsweise vollflächige Verbindung. Hierdurch wird sichergestellt, dass der Kleber die Hülse vorzugsweise vollflächig umschließt und somit die Hülse innerhalb des Lochs in dem plattenförmigen Element einbettet. Als Kleber eignet sich insbesondere ein Klebeschaum, vorzugsweise ein Klebeschaum, der als Brandschutzschaum der Klasse B1 nach DIV 4120 - 1 eingeordnet ist. Bevorzugt wird als Kleber ein Ph-Schaum aufgrund einer vergleichsweise geringen Expansion und hoher Klebekraft nach dem Abbinden.

Das erfindungsgemäße Befestigungssystem kann nicht nur dazu verwendet werden, plattenförmige Elemente wie Dämmstoffplatten direkt auf einen tragenden Untergrund oder eine hierauf angebrachte Klebeschicht aufzubringen, sondern kann auch zur Sanierung von bereits bestehenden Dämmfassaden genutzt werden. Hierbei werden auf die bereits am tragenden Untergrund aufgebrachten Dämmfassaden neue, zusätzliche plattenförmige Elemente aufgeklebt und dann verdübelt. Das erfindungsgemäße Befestigungssystem muss dann so ausgelegt werden, dass die Hülse eine Länge aufweist, die beide Dämmstoffplatten, sowohl die alte als auch die neue, miteinander verbinden kann. Hierdurch muss die alte Dämmung nicht entfernt werden, sondern es wird zusätzlich eine neue Dämmstoffplatte auf die alte geklebt und verdübelt, was in der Fachwelt als sogenanntes "Aufdoppeln" bezeichnet wird. Das erfindungsgemäße Befestigungssystem und das erfindungsgemäße Verfahren eignen sich ebenso für das Aufdoppeln wie für das Anbringen einer einzelnen Dämmstoffschicht auf einem tragenden Untergrund.

Bevorzugt wird, wenn die Teillänge mit dem auf den Lochdurchmesser abgestimmten Hülsendurchmesser zumindest 50 % der Gesamtlänge der Hülse umfasst, vorzugsweise wenigstens 75 %, insbesondere bevorzugt mehr als 90 % der Gesamtlänge der Hülse. Hierdurch wird sichergestellt, dass ein besonders guter Halt der Hülse innerhalb der Dämmstoffplatte sichergestellt ist.

Besonders bevorzugt wird überdies, wenn die Hülse mittig in das Loch innerhalb des plattenförmigen Elements eingebracht wird und dort bis zum Aushärten des aushärtbaren Materials in der eingebrachten Position verbleibt. Insbesondere wird bei einer Hülse mit rundem Querschnitt, insbesondere bei zylindrischer oder kegelstumpfförmiger Hülse, zusammen mit einem Bohrloch mit ebenso rundem Querschnitt eine konzentrische Anordnung der Hülse innerhalb des Lochs des plattenförmigen Elements bevorzugt.

Es ist erfindungsgemäß vorgesehen, der an der Außenseite der Hülse angeordnete Abstandhalter nach dem Einbringen der Hülse in das plattenförmige Element mit diesem in Kontakt stehen und ein Verdrehen der Hülse innerhalb des plattenförmigen Elements während der Verankerung des Befestigungsmittels im Untergrund, verhindern. Dies wird durch wenigstens zwei vorzugsweise gleichmäßig über den Umfang der Hülse angeordnete Abstandhalter, in der Form von Stegen oder Flossen, erreicht.

Die mit Wanddurchbrechungen versehene Hülse wird so in das plattenförmige Element eingebracht, dass sie vorzugsweise weitestgehend bündig mit der Oberfläche des plattenförmigen Elements angeordnet ist und gegebenenfalls ohne Verwendung eines Haltetellers zusammen mit dem das Innere der Hülse vollständig auffüllenden aushärtbaren Material vorzugsweise weitestgehend bündig verschließt. Das aushärtbare Material verläuft radial über die Wanddurchbrechungen bis in das plattenförmige Element hinein in einer Weise, dass die Hülse vom aushärtbaren Material vorzugsweise vollständig umschlossen und eingekammert wird. Das Befestigungssystem erfordert somit keine Tellerdübel mehr, vielmehr reicht eine einfache, haltetellerlose und durchlöcherte Hülse aus, um den gewünschten Zweck zu erfüllen. Durch die Verfüllung mit dem aushärtbaren Material, z. B. einem PU-Schaum-Kleber und dessen die Hülse einschließende innige Verbindung mit dem Material des plattenförmigen Elements, vorzugsweise des Dämmstoffs, wird nicht nur eine die Auszugssicherheit erhöhende, im Zusammenspiel mit der Verankerung des Befestigungsmittels, insbesondere eine Schraube oder eine Schraube-Dübel-Kombination, im Untergrund großen Windlasten standhaltende Befestigung des plattenförmigen Elements ermöglicht, da sich höhere Festigkeitswerte als durch die technischen Prüfrichtlinien für die bisher üblichen Befestigungen vorgegeben erreichen lassen. Es wird weiterhin auch nicht mehr notwendig sein, das vorgebohrte Loch oberhalb der versenkten Hülse mit einer Abdeckscheibe bzw. Rondelle verschließen zu müssen, auch wenn dies ebenfalls von der Erfindung in einer bevorzugten Ausführungsform umfasst ist. Denn auch der gesamte obere Loch-Hohlraum wird durch den Kleber ausgefüllt. Ein zusätzlicher Arbeitsgang und zusätzliche Arbeitsmittel, wie Rondellen, können damit entfallen. Gleichzeitig wird ein Wärmedurchgangskoeffizient von nahezu 0 erreicht, weil das metallische Befestigungsmittel bzw. dessen unten in der Hülse zur Anlage kommender Schraubenkopf nach außen hin von dem aushärtbaren Material völlig abgeschirmt ist.

Vorrichtungsseitig wird ein Befestigungssystem zur Verfügung gestellt, dass ein Befestigungsmittel zur Verankerung des Befestigungssystems im Untergrund sowie eine Hülse, die in Verankerungsrichtung hinter dem Befestigungsmittel angeordnet ist und deren Länge sowie Durchmesser auf die Dimensionen des plattenförmigen Elements angepasst ist, zur Verfügung gestellt. Erfindungsgemäß weist die Hülse eine Mehrzahl von Wanddurchbrechungen auf, wobei die Hülse über ihren Umfang verteilt angeordnet wenigstens zwei Abstandhalter aufweist, die über den Außendurchmesser des Grundkörpers der Hülse hinausragend ausgebildet sind und somit radial nach außen hervorstehend am Hülsengrundkörper vorgesehen sind.

Hierdurch wird zum einen erreicht, dass die Hülse des erfindungsgemäßen Befestigungssystems mittig so innerhalb eines in dem plattenförmigen Element vorab eingebrachten Bohrlochs angeordnet ist, dass eine Einhausung der Hülse mittels des aushärtbaren Materials vollständig, zumindest jedoch über die Teillänge mit reduziertem Durchmesser, erreichbar ist. Zum anderen wird mittels der erfindungsgemäßen Abstandhalter auch verhindert, dass die Hülse sich bei Verankern des Befestigungsmittels im tragenden Untergrund und des dabei auf das Befestigungsmittel aufgebrachten Drehmoments innerhalb des plattenförmigen Elements der Drehung des Befestigungsmittels folgend bewegt. Erfindungsgemäß sind die Abstandhalter hierfür in Form von Stegen oder Flossen ausgebildet, die sich über eine Teillänge der Hülse an deren Außenseite erstrecken, vorzugsweise jeweils über wenigstens 2 % der Länge der Hülse, vorzugsweise jeweils über wenigstens 5 %, insbesondere bevorzugt über jeweils wenigstens 7,5 % der Länge der Hülse. Hierdurch wird ein Befestigungssystem geschaffen, das nicht nur die Verankerung der Hülse und deren Verdrehsicherung vor dem Einbringen des aushärtbaren Materials unterstützt, sondern ebenfalls die verdrehsichere Anordnung der Hülse nach dem Aushärten des aushärtbaren Materials vorteilhaft unterstützt.

Erfindungsgemäß sind wenigstens zwei Abstandhalter sowohl an dem dem Befestigungsmittel zugewandten Ende der Hülse als an auch dem abgewandten Ende der Hülse angeordnet. Hierdurch wird mit besonders einfachen Mitteln erreicht, dass die Hülse nach dem Einbringen in das Loch des plattenförmigen Elements so innerhalb des Lochs verbleibt, dass nur die Abstandhalter, nicht jedoch der Grundkörper der Hülse mit der Lochwand des plattenförmigen Elements in Kontakt gelangt. Es wird hierdurch eine vollständige Umschließung der Hülse mit dem aushärtbaren Material erreichbar.

Besonders bevorzugt wird diesbezüglich, wenn je zwei steg- oder flossenförmige Abstandhalter an jeweils einem Ende der Hülse, insbesondere über den Umfang der Hülse unter einem Winkel von 180° zueinander angeordnet, vorgesehen sind. Bevorzugt wird überdies, wenn die Abstandhalter an dem dem Befestigungsmittel zugewandten Ende der Hülse eine geringere radiale Erstreckung oder Höhe in Bezug auf den Außendurchmesser des Hülsengrundkörpers als die dem abgewandten Ende der Hülse angeordneten Abstandhalter aufweisen. Hierdurch wird das Einführen der Hülse in das Bohrloch innerhalb des plattenförmigen Elements besonders vorteilhaft unterstützt, wenn die radiale Erstreckung der Abstandhalter an dem dem Befestigungsmittel zugewandten Ende im Wesentlichen mit dem Innendurchmesser des Bohrlochs korrespondiert und die radiale Erstellung der dem abgewandten Ende der Hülse zugeordneten Abstandhalter größer ausgebildet ist, so dass die letztgenannten Abstandhalter in das das Bohrloch umgebende Material des plattenförmigen Elements eingreifen. Hierdurch wird sowohl das Einführen der Hülse als auch deren drehfester Halt innerhalb des Bohrlochs mit besonders einfachen Mitteln sicher gewährleistet.

Die Hülse weist vorzugsweise einen Grundkörper auf, der einen kreisrunden Querschnitt aufweist. Besonders bevorzugt wird, wenn der Grundkörper der Hülse im Wesentlichen zylindrisch ausgebildet ist. Hierdurch wird ein Befestigungssystem geschaffen, dass nicht nur einfach herstellbar ist, sondern auch über seine gesamte Länge eine gleichmäßige Verbindung zwischen Befestigungssystem und plattenförmigem Element bereitstellt. In einer ebenso bevorzugten alternativen Ausgestaltungsform der Erfindung ist der Grundkörper der Hülse jedoch im Wesentlichen kegelstumpfförmig ausgebildet. Hierdurch wird nicht nur das Einbringen der Hülse in das plattenförmige Element vereinfacht, sondern ebenso der Zwischenraum zwischen Hülse und plattenförmigem Element zumindest über eine Teillänge der Hülse vorteilhaft und mit besonders einfachen Mitteln vergrößert.

Es werden hierdurch die Haltekräfte verbessert, womit das Befestigungssystem höheren Durchzugskräften Stand halten kann. Die Hülse samt Schraube kann mit einem Dübel beispielsweise einstückig an die Hülse angeformt oder ohne einen Dübel, beispielsweise bei Verwendung einer Holzschraube oder eines Nagels zur Befestigung an einer Holzkonstruktion montiert werden.

Durch die die Anwendungsmöglichkeiten variabel gestaltende Zweiteiligkeit von Hülse und Dübel wird erreicht, dass eine Befestigungsschraube problemlos in den Dübel geschraubt werden kann, ohne dass sich dabei die Hülse im Bohrloch mitdreht.

Bevorzugt wird überdies, wenn an dem dem Befestigungsmittel abgewandten Ende der Hülse ein Halteteller entweder fest oder lösbar der Hülse verbunden ist. Der Halteteller bewirkt vorzugsweise, dass ein bündiger Abschluss von Befestigungssystemen und plattenförmigem Element nach Einbringen des Befestigungssystems insbesondere in Mineralwolle-Dämmstoffplatten erreicht wird. Das Befestigungs-system gemäß der Erfindung kann bei lösbar mit der Hülse verbindbarem Halteteller auch unterschiedliche Größen von Haltetellern, je nach Material des plattenförmigen Elements, bereitstellen. Eine lösbare Verbindung von Hülse und Halteteller wird insbesondere dadurch vorteilhaft bewirkt, wenn der Halteteller so ausgestaltet ist, dass der abschließende Rand der Hülse in einer geeigneten Aufnahme innerhalb des Haltetellers anliegt. Hierdurch wird eine besonders vorteilhafte Ausgestaltung des erfindungsgemäßen Befestigungssystems erreicht, welche sicherstellen kann, dass der Halteteller durchweg koaxial mit der Hülse ausgerichtet ist.

Erfindungsgemäß wird schließlich ein System aus einem erfindungsgemäßen Befestigungsmittel sowie einem tragenden Untergrund und einem plattenförmigen Element zur Verfügung gestellt, welches insbesondere zur Durchführung des erfindungsgemäßen Verfahrens geeignet ist. Sämtliche mit dem erfindungsgemäßen Verfahren und dem erfindungsgemäßen Befestigungssystem erreichbaren technischen Effekte sind auch mit dem erfindungsgemäßen System mit den Merkmalen des Anspruchs 11 erreichbar.

Die Erfindung wird anschließend unter Verweis auf eine Reihe von figürlichen Darstellungen bevorzugter Ausführungsformen und von Teilaspekten näher erläutert. In den Figuren zeigt:
- Figur 1: eine Darstellung einer Hülse als Teil eines erfindungsgemäßen Befestigungssystems,
- Figur 2: eine Darstellung einer Hülse als Teil eines erfindungsgemäßen Befestigungssystems,
- Figur 3: ein erstes Werkzeug zur Durchführung des erfindungsgemäßen Verfahrens,
- Figur 4: ein zweites Werkzeug zur Durchführung des erfindungsgemäßen Verfahrens,
- Figur 5: einen Dübel als Teil eines erfindungsgemäßen Befestigungssystems,
- Figur 6: eine erste Schraube als Teil eines erfindungsgemäßen Befestigungssystems,
- Figur 7: eine zweite Schraube als Teil eines erfindungsgemäßen Befestigungssystems,
- Figur 8: eine erste Ausführungsform eines erfindungsgemäßen Befestigungssystems,
- Figur 9: eine zweite Ausführungsform eines erfindungsgemäßen Befestigungssystems,
- Figur 10: eine dritte Ausführungsform eines erfindungsgemäßen Befestigungssystems,
- Figur 11: eine vierte Ausführungsform eines erfindungsgemäßen Befestigungssystems,
- Figur 12: eine fünfte Ausführungsform eines erfindungsgemäßen Befestigungssystems,
- Figur 13: eine sechste Ausführungsform eines erfindungsgemäßen Befestigungssystems,
- Figur 14: einen ersten Arbeitsschritt eines erfindungsgemäßen Verfahrens,
- Figur 15: einen zweiten Arbeitsschritt eines erfindungsgemäßen Verfahrens,
- Figur 16: einen dritten Arbeitsschritt eines erfindungsgemäßen Verfahrens,
- Figur 17: einen vierten Arbeitsschritt eines erfindungsgemäßen Verfahrens,
- Figur 18: einen fünften Arbeitsschritt eines erfindungsgemäßen Verfahrens, und
- Figur 19: ein erfindungsgemäßes System aus Befestigungssystem, tragendem Untergrund und plattenförmigen Element.

Figur 1 zeigt sowohl eine Draufsicht als auch eine Querschnittsansicht einer erfindungsgemäßen Hülse 1 in einer ersten Ausführungsform. Die Hülse 1 weist an ihren beiden Enden jeweils vier Abstandselemente 2, 3 in der Form von Stegen oder Flossen auf, die sich vom zylindrischen Grundkörper der Hülse 1 radial nach außen mit einem Winkelabstand von jeweils 90° zueinander erstrecken. Die radiale Erstreckung der Abstandselemente 3 ist dabei größer ausgebildet als die radiale Erstreckung der Abstandselemente 2, um einerseits ein zentrieren der Hülse 1 innerhalb einer (nicht dargestellten) Dämmstoffplatte zu ermöglichen und andererseits ein Mitdrehen der Hülse 1 bei Anliegen eines Drehmoments zu unterbinden.

Figur 2 zeigt eine weitere Ausführungsform einer erfindungsgemäßen Hülse 1, deren Länge sich von der Ausführungsform gemäß 1 unterscheidet. Darüber hinaus sind sämtliche Stege 2, 3 der Hülse 1 mit der gleichen radialen Erstreckung oder Höhe am Grundkörper der Hülse 1 angeordnet.

Figur 3 zeigt ein Werkzeug zur Einbringung des Bohrlochs sowohl in den (nicht dargestellten) tragenden Untergrund sowie zur Einbringung des Bohrlochs in das (nicht dargestellte) plattenförmige Element hinein. Durch die Anordnung von Bohrer 4 und Fräskopf 5 kann das Bohrloch in einem Arbeitsschritt eingebracht werden. Darüber hinaus wird durch die Radialerstreckung des Fräskopfs 5 über die des Bohrers 4 hinaus die maximale Tiefe des Bohrlochs innerhalb des (nicht dargestellten) tragenden Untergrunds festgelegt. Schließlich wird durch das Werkzeug ermöglicht, Bohrlöcher mit unterschiedlichem Durchmesser in den (nicht dargestellten) tragenden Untergrund einerseits und das (nicht dargestellte) plattenförmige Element andererseits einzubringen.

Figur 4 zeigt ein weiteres Werkzeug 6 zur Durchführung des erfindungsgemäßen Verfahrens, hier ein Werkzeug 6 zur Aufbringung eines zur Verankerung des (nicht dargestellten) Befestigungsmittels in den (nicht dargestellten) tragenden Untergrund notwendigen Drehmoments durch das (nicht dargestellte) Befestigungssystem nach dem Einführen der (nicht dargestellten) Hülse in das (nicht dargestellte) plattenförmige Element und das Hindurchführen des (nicht dargestellten) Befestigungsmittel in den (nicht dargestellten) tragenden Untergrund hinein. Das Werkzeug ist dabei mit einer verstellbaren Hülse versehen, um die Länge des Werkzeugs auf die notwendige Einschraubung der (nicht dargestellten) Schraube einzustellen.

Figur 5 zeigt einen Dübel 7 mit einem Sechskantkopf als Teil eines erfindungsgemäßen Befestigungssystems. Während der Grundkörper des Dübels 7 im Wesentlichen zylindrisch ausgebildet ist, weist der Kopf des Dübels eine Sechskantform auf, um mit korrespondierenden Mitteln innerhalb der (nicht dargestellten) Hülse eine drehsichere Verbindung von Dübel 7 und (nicht dargestellter) Hülse zu bewirken.

Figur 6 zeigt eine Schraube 8 zur dübellosen Verbindung des Befestigungssystems mit einem tragenden Untergrund wie Stein oder Beton. Die Schraube 8 weist ein Außengewinde auf, das größer als das im Hintergrund erstellte Loch ist, wobei die Seele der Schraube 8 etwas kleiner als das (nicht dargestellte) Bohrloch ist.

Figur 7 zeigt eine Schraube 9 als Befestigungsmittel für die dübellose Verbindung des erfindungsgemäßen Befestigungssystems mit einem tragenden Untergrund wie beispielsweise Holz oder MKF sowie Blech.

Figur 8 zeigt eine erste Ausführungsform eines erfindungsgemäßen Befestigungssystems, umfassend einen Dübel 7 und eine mit dem Dübel 7 montierte Hülse 1 gemäß Figur 1.

Figur 9 zeigt eine zweite Ausführungsform eines erfindungsgemäßen Befestigungssystems, umfassend eine Schraube 8 gemäß Figur 6 und eine Hülse 1 gemäß Figur 1.

Figur 10 zeigt eine dritte Ausführungsform eines erfindungsgemäßen Befestigungssystems, umfassend einen Dübel 7 gemäß Figur 5 und eine Hülse 1 mit kegelstumpfförmiger Grundform über ihre gesamte Länge hinweg.

Figur 11 zeigt eine vierte Ausführungsform eines erfindungsgemäßen Befestigungssystems, umfassend eine Schraube 8 gemäß Figur 6 sowie eine Hülse 1 gemäß Figur 10.

Figur 12 zeigt eine fünfte Ausführungsform eines erfindungsgemäßen Befestigungssystems, umfassend einen Dübel 7 gemäß Figur 5 und eine Hülse 1 gemäß Figur 2, die sich von der Hülse 1 gemäß Figur 2 durch einen Halteteller 10 an dem dem Befestigungsmittel 7 abgewandten Ende der Hülse 1 unterscheidet. Durch den Halteteller 10 wird bewirkt, dass ein bündiger Abschluss von Befestigungssystem und (nicht dargestelltem) plattenförmigem Element nach Einbringen des Befestigungssystems erreicht wird. Derartige Halteteller 10 finden insbesondere bei Mineralwolle - Dämmstoffplatten Anwendung.

Figur 13 zeigt eine sechste Ausführungsform eines erfindungsgemäßen Befestigungssystems, umfassend einen Dübel 7 gemäß Figur 5 und eine Hülse 1 gemäß Figur 2, die sich von der Hülse 1 gemäß Figur 2 durch Anbringung eines Spiralhalteelements 11 an dem dem Befestigungsmittel 7 abgewendeten Ende der Hülse 1 unterscheidet. Das Spiralhalteelement 11 weist eine spiralförmig um den Umfang des Grundkörpers verlaufende Schneidkante 11a auf, die sich beim drehenden Einführen der Hülse 1 in ein (nicht dargestelltes) plattenförmiges Element in das Material des plattenförmigen Elements schraubenförmig einschneidet und somit einen bündigen Abschluss des Befestigungssystems innerhalb des (nicht dargestellten) plattenförmigen Elements bewirkt.

Sämtliche Ausführungsformen des erfindungsgemäßen Befestigungssystems gemäß den Figuren 8 bis 13 verwenden Hülsen 1 mit einer Vielzahl von über den Umfang und die Länge der Hülse 1 im Wesentlichen gleich angeordneten Wanddurchbrechungen 12, durch die ein in das Innere der Hülse 1 eingetragenes aushärtbares Material nach außen aus der Hülse 1 heraustreten und diese vorzugswese vollumfänglich umschließen kann.

Figur 14 zeigt einen ersten Arbeitsschritt eines erfindungsgemäßen Verfahrens, bei dem ein Bohrloch in ein plattenförmiges Element 13 und eine Klebeschicht 14 hindurch in einen tragenden Untergrund 15 mittels eines Werkzeugs gemäß Figur 3 eingebracht wird. Der Durchmesser des Bohrlochs innerhalb des tragenden Untergrunds 15 und der Klebeschicht 14 wird durch den Bohrer 4 vorgegeben während der Durchmesser des Bohrlochs innerhalb des plattenförmigen Elements 13 vom Durchmesser des Fräskopfs 5 vorgegeben ist.

Figur 15 zeigt einen weiteren Arbeitsschritt des erfindungsgemäßen Verfahrens, bei dem das erfindungsgemäße Befestigungssystem, umfassend einen Dübel 7 und eine mit dem Dübel 7 drehfest verbundene Hülse 1 in das vorab gebohrte Bohrloch eingeführt wird. Die Stege 2,3 der Hülse 1 gleiten entlang der Wandung des Bohrlochs innerhalb des plattenförmigen Elements 13 und sichern somit eine konzentrische Anordnung der Hülse 1 innerhalb des Bohrlochs des plattenförmigen Elements 13. Es verbleibt somit ein Zwischenraum 16 zwischen dem kegelstumpfförmig ausgebildeten Grundkörper der Hülse 1 und dem das Bohrloch umgebenden Material des plattenförmigen Elements 13.

Figur 16 zeigt einen weiteren Schritt des erfindungsgemäßen Verfahrens, bei dem durch Einbringen einer Schraube durch die Hülse 1 hindurch in den Dübel 7 die Verankerung des Befestigungselements am tragenden Untergrund 15 bewirkt wird. Die Hülse 1 ist dabei in das plattenförmige Element 13 so eingeschoben worden, dass die Stege 2, 3 eine drehsichere und konzentrische Anordnung der Hülse 1 innerhalb der Bohrung im plattenförmigen Element 13 bewirken. Die Stege 3, die an dem dem Befestigungsmittel 7 abgewandten Ende der Hülse 1 angeordnet sind, schneiden dabei anders als die Stege 2 in das Material des plattenförmigen Elements 13 ein, um hierdurch die drehfeste Anordnung der Hülse 1 innerhalb des plattenförmigen Elements 13 weiter zu fördern.

Figur 17 zeigt einen vierten Schritt eines erfindungsgemäßen Verfahrens, bei dem aushärtbares Material 17 von außen in die Hülse 1 eingebracht wird, durch die Durchbrechungen 12 hindurch tritt und in den Zwischenraum 16 zwischen plattenförmigem Material 13 und Hülse 1 eintritt. Es wird hierbei so viel aushärtbares Material, bspw. Klebeschaum, zugegeben, dass dieses das Bohrloch bis zur Außenseite des plattenförmigen Materials 13 bündig auffüllt.

Figur 18 zeigt einen weiteren Schritt des erfindungsgemäßen Verfahrens, bei dem das aushärtbare Material 17, eingebracht in dem vorherigen Schritt gemäß Figur 17, an Ort und Stelle ausgehärtet ist und somit eine sichere Verbindung zwischen plattenförmigem Material 13 und dem tragenden Untergrund 5 über das Befestigungssystem, umfassend den Dübel 7 und die Hülse 1, bewirkt.

Figur 19 schließlich zeigt eine alternative Ausgestaltung des erfindungsgemäßen Verfahrens unter Verwendung eines Befestigungssystems gemäß der in Figur 13 dargestellten sechsten Ausführungsform der Erfindung. Der Spiralhalteteller 11 ist mit seinem spiralförmigen Schneidkanten 11a so in das Material des plattenförmigen Elements 13 eingedrungen, dass eine Verschiebung der Hülse 1 innerhalb des plattenförmigen Elements 13 in Längsrichtung des Befestigungssystems sicher vermieden werden kann.

RANIT-Befestigungssysteme GmbH, Lennestraße 5, D-45701 Herten RANIT Austria GmbH, Feldkreuzweg 13, A-6830 Rankweil

### Bezugszeichenliste:

- 1: Hülse
- 2: Abstandselement
- 3: Abstandselement
- 4: Bohrer
- 5: Fräskopf
- 6: Werkzeug
- 7: Dübel
- 8: Schraube
- 9: Schraube
- 10: Halteteller
- 11: Spiralhalteteller
- 11a: Schneidkante
- 12: Wanddurchbrechung
- 13: plattenförmiges Element
- 14: Klebeschicht
- 15: tragender Untergrund
- 16: Zwischenraum
- 17: aushärtbares Material

## Patentansprüche

1. Verfahren zur Anbringung von plattenförmigen Elementen (13) wie Dämmstoffplatten und dergleichen an einem tragenden Untergrund (15), insbesondere Gebäudewänden, wobei in ein durch das plattenförmige Element (13) bis in den Untergrund vorgebohrtes Loch eine Hülse (1) mit einem durch die Hülse hindurchführbaren Befestigungsmittel (7) in das plattenförmige Element (13) versenkt eingebracht und mittels des Befestigungsmittels (7) im Untergrund verankert wird, wobei die Hülse (1) eine Mehrzahl von Wanddurchbrechungen (12) aufweist, die Hülse (1) zumindest über eine Teillänge einen Außendurchmesser aufweist, der höchstens 95%, vorzugsweise höchstens 90%, insbesondere bevorzugt höchstens 80% des Durchmessers des vorab in das plattenförmige Element (13) gebohrten Lochs beträgt, und nach dem Einbringen der Hülse (1) in das plattenförmige Element (13) und dem Verankern des Befestigungsmittels (7) im Untergrund ein aushärtbarer Kleber (17) in die Hülse (1) eingebracht wird, durch die Mehrzahl von Wanddurchbrechungen (12) hindurchtritt und mit dem plattenförmigen Element (13) in Kontakt gelangt, **dadurch gekennzeichnet, dass** an der Außenseite der Hülse (1) angeordnete Abstandhalter (2, 3) nach dem Einbringen der Hülse (1) in das plattenförmige Element (13) mit diesem in Kontakt stehen und ein Verdrehen der Hülse (1) innerhalb des plattenförmigen Elements (13) während der Verankerung des Befestigungsmittels (7) im Untergrund, verhindern.

2. Verfahren gemäß Anspruch 1, **dadurch gekennzeichnet, dass** die Hülse (1) konzentrisch in einem einen runden Querschnitt aufweisenden Loch angeordnet wird, sodass der Kleber (17) die Hülse (1) vor dem Aushärten im Wesentlichen vollständig umschließt.

3. Befestigungssystem zur Anbringung von plattenförmigen Elementen (13) wie Dämmstoffplatten und dergleichen an einem tragenden Untergrund (15), insbesondere Gebäudewänden, umfassend ein Befestigungsmittel (7) zur Verankerung des Befestigungssystems im Untergrund sowie eine Hülse (1), die in Verankerungsrichtung hinter dem Befestigungsmittel (7) angeordnet ist und deren Länge sowie Durchmesser auf die Dimensionen des plattenförmigen Elements (13) angepasst ist, wobei Hülse (1) eine Mehrzahl von Wanddurchbrechungen (12) aufweist, wobei die Hülse (1) über ihren Umfang verteilt angeordnet wenigstens zwei Abstandhalter (2, 3) aufweist, die über den Außendurchmesser der Hülse (1) hinausragend ausgebildet sind und die Abstandhalter (2, 3) in Form von Stegen oder Flossen ausgebildet sind, **dadurch gekennzeichnet, dass** die wenigstens zwei Abstandhalter (2, 3) sowohl an dem dem Befestigungsmittel (7) zugewandten Ende der Hülse (1) als auch dem abgewandten Ende angeordnet sind.

4. Befestigungssystem gemäß Anspruch 3, **dadurch gekennzeichnet, dass** je zwei steg- oder flossenförmige Abstandhalter (2,3) an jeweils einem Ende der Hülse über den Umfang der Hülse (1) unter einem Winkel von 180° zueinander angeordnet vorgesehen sind.

5. Befestigungssystem gemäß Anspruch 3 oder 4, **dadurch gekennzeichnet, dass** die Abstandhalter (2, 3) an dem dem Befestigungsmittel (7) zugewandten Ende der Hülse (1) eine geringere Höhe in Bezugs auf den Außendurchmesser der Hülse (1) als die an dem abgewandten Ende der Hülse (1) angeordneten Abstandhalter (2, 3) aufweisen.

6. Befestigungssystem gemäß einem der Ansprüche 3 bis 5, **dadurch gekennzeichnet, dass** das Befestigungsmittel eine Schraube (8) ist, über die die Verankerung des Befestigungssystems mit dem tragenden Untergrund (15) direkt bewirkbar ist.

7. Befestigungssystem gemäß einem der Ansprüche 3 bis 5, **dadurch gekennzeichnet, dass** das Befestigungsmittel eine Kombination von Dübel (7) und Schraube (8) ist, wobei der Dübel (7) drehfest mit der Hülse verbindbar ist.

8. Befestigungssystem gemäß einem der Ansprüche 3 bis 7, **dadurch gekennzeichnet, dass** die Hülse (1) im Wesentlichen zylindrisch ausgebildet ist.

9. Befestigungssystem gemäß einem der Ansprüche 3 bis 7, **dadurch gekennzeichnet, dass** die Hülse (1) im Wesentlichen kegelstumpfförmig ausgebildet ist.

10. Befestigungssystem gemäß einem der Ansprüche 3 bis 9, **dadurch gekennzeichnet, dass** an dem dem Befestigungsmittel (7) abgewandten Ende der Hülse (1) ein Halteteller (10) entweder fest oder lösbar mit der Hülse (1) angeordnet ist.

11. System aus Befestigungsmittel gemäß einem der Ansprüche 3 bis 10 und einem tragenden Untergrund (15) sowie einem plattenförmigen Element (13), geeignet zur Durchführung des Verfahrens gemäß einem der Ansprüche 1 bis 2, **dadurch gekennzeichnet, dass** sowohl in den tragenden Untergrund als auch in das plattenförmige Element (13) Bohrungen, vorzugsweise mit unterschiedlichem Durchmesser, eingebracht sind, wobei der Durchmesser der Hülse (1) so auf den Durchmesser der Bohrung innerhalb des plattenförmigen Elements (13) abgestimmt ist, dass er zumindest über eine Teillänge höchstens 95%, vorzugsweise höchstens 90%, insbesondere bevorzugt höchstens 80% des Durchmessers der Bohrung beträgt.

## Claims

1. Method for the application of panel-like elements (13) such as panels of insulating material and the like to a load-bearing substructure (15), in particular building walls, wherein a bushing (1) with a fastening means (7) which is able to pass through the bushing (1) is introduced into the panel-like element (13) in recessed manner in a hole which is predrilled through the panel-like element (13) into the substrate, and is anchored in the substrate by the fastening means (7), wherein the bushing (1) has a plurality of wall breakthroughs (12), the bushing (1) has an outer diameter over at least a part of its length which is equal to not more than 95%, preferably not more than 90%, particularly preferably not more than 80% of the diameter of the hole that was predrilled in the panel-like element (13), and after the bushing (1) has been introduced into the panel-like element (13) and the fastening means (7) has been anchored in the substrate a curable adhesive (17) is introduced into the bushing (1), passes through the plurality of wall breakthroughs (12) and comes into contact with the panel-like element (13), **characterized in that** spacers (2, 3) arranged on the outside of the bushing (1) are in contact with the panel-like element (13) after insertion of the bushing (1) into it and prevent the bushing (1) from twisting inside the panel-like element (13) while the fastening means (7) is anchored in the substrate.

2. Method according to Claim 1, **characterized in that** the bushing (1) is arranged concentrically in a hole with a round cross-section, so that before it cures the adhesive (17) substantially completely surrounds the bushing (1).

3. Fastening system for applying panel-like elements (13) such as insulation panels and the like to a load-bearing substrate (15), in particular building walls, comprising a fastening means (7) for anchoring the fastening system in the substrate and a bushing (1) which is arranged behind the fastening means (7) in the anchoring direction and the length and diameter of which are adapted to the dimensions of the panel-like element (13), wherein bushing (1) has a plurality of wall breakthroughs (12), wherein the bushing (1) has at least two spacers (2, 3) distributed over its circumference, which spacers are designed to protrude beyond the outer diameter of the bushing (1), and the spacers (2, 3) are designed in the form of tines or fins, **characterized in that** the at least two spacers (2, 3) are arranged both on the end of the bushing (1) closest to the fastening means (7) and on the end thereof farthest from said fastening means.

4. Fastening system according to Claim 3, **characterized in that** two tine-like or fin-like spacers (2,3) are each provided to be arranged on each end of the bushing and around the circumerence of the bushing (1) at an angle of 180° with respect to each other.

5. Fastening system according to Claim 3 or 4, **characterized in that** the spacers (2, 3) on the end of the bushing (1) closest to the fastening means (7) are of lower height relative the outer diameter of the bushing (1) than the spacers (2, 3) which are arranged on the end farthest from the bushing (1).

6. Fastening system according to any one of Claims 3 to 5, **characterized in that** the fastening means is a screw (8), via which the anchoring of the fastening system in the load-bearing substrate (15) can be effected directly.

7. Fastening system according to any one of Claims 3 to 5, **characterized in that** the fastening means is a combination of dowel (7) and screw (8), wherein the dowel (7) can be connected to the bushing in torque-resistant manner.

8. Fastening system according to any one of Claims 3 to 7, **characterized in that** the bushing (1) is substantially cylindrical in shape.

9. Fastening system according to any one of Claims 3 to 7, **characterized in that** the bushing (1) is substantially in the shape of a truncated cone.

10. Fastening system according to any one of Claims 3 to 9, **characterized in that** a holding disc (10) is arranged either permanently or detachably from the bushing (1) on the end of the bushing (1) farthest from the fastening means (7).

11. System consisting of fastening means according to any one of Claims 3 to 10 and a load-bearing substrate (15) as well as a panel-like element (13), which is designed for performing the method according either of Claims 1 to 2,
**characterized in that** drillholes preferably having different diameters are created both in the load-bearing substrate and in the panel-like element (13), wherein the diameter of the bushing (1) is matched to the diameter of the drillhole in the panel-like element (13) in such manner that over at least a part of its length it has a value equal to not more than 95%, preferably not more than 90%, particularly preferably not more than 80% of the diameter of the drillhole.

## Revendications

1. Procédé, destiné à appliquer des éléments (13) en forme de panneaux, comme des panneaux isolants et similaires sur un support (15) porteur, notamment sur des parois de bâtiment, lors duquel, dans un trou pré-percé à travers l'élément (13) en forme de panneau jusque dans le support, on encastre dans l'élément (13) en forme de panneau une douille (1) avec un moyen de fixation (7) susceptible d'être enfilé à travers la douille, et à l'aide de l'élément de fixation (7), on l'ancre dans le support, la douille (1) comportant une multiplicité d'ajours de paroi (12), la douille (1) présentant au moins sur une longueur partielle un diamètre extérieur qui s'élève au plus à 95 %, de préférence au plus à 90 %, de manière particulièrement préférentielle à au plus 80 % du diamètre du trou préalablement percé dans l'élément (13) en forme de panneau et lors duquel, après l'introduction de la douille (1) dans l'élément (13) en forme de panneau et l'ancrage du moyen de fixation (7) dans le support, on introduit dans la douille (1) un agent adhésif (17) durcissable, lequel traverse la multiplicité d'ajours de paroi (12) et arrive en contact avec l'élément (13) en forme de panneau, **caractérisé en ce qu'**après l'introduction de la douille (1) dans l'élément (13) en forme de panneau, des distanceurs (2, 3) placés sur la face extérieure de la douille (1) sont en contact avec celui-ci et empêchent une rotation de la douille (1) à l'intérieur de l'élément (13) en forme de panneau pendant l'ancrage du moyen de fixation (7) dans le support.

2. Procédé selon la revendication 1, **caractérisé en ce que** l'on place la douille (1) de manière concentrique dans un trou présentant une section transversale ronde, de sorte qu'avant le durcissement, l'agent adhésif (17) entoure la douille (1) de manière sensiblement complète.

3. Système de fixation, destiné à monter des éléments (13) en forme de panneaux, comme des panneaux isolants et similaires sur un support (15) porteur, notamment sur des parois de bâtiment, comprenant un moyen de fixation (7), destiné à ancrer le système de fixation dans le support, ainsi qu'une douille (1), qui dans la direction d'ancrage est placée derrière le moyen de fixation (7) et dont la longueur, ainsi que le diamètre sont adaptés aux dimensions de l'élément (13) en forme de panneau, la douille (1) comportant une multiplicité d'ajours de paroi (12), la douille (1) comportant au moins deux distanceurs (2, 3) distribués sur la périphérie, qui sont conçus de manière à saillir au-delà du diamètre extérieur de la douille (1) et les distanceurs (2, 3) étant conçus sous la forme de listels ou de palmes, **caractérisé en ce que** les au moins deux distanceurs (2, 3) sont placés aussi bien sur l'extrémité de la douille (1) qui fait face au moyen de fixation (7), qu'également sur l'extrémité opposée.

4. Système de fixation selon la revendication 3, **caractérisé en ce que** chaque fois deux distanceurs (2,3) en forme de listels ou de palmes sont prévus respectivement sur une extrémité de la douille, en étant placés sur une périphérie de la douille (1), sous un angle mutuel de 180°.

5. Système de fixation selon la revendication 3 ou 4, **caractérisé en ce que** sur l'extrémité de la douille (1) qui fait face au moyen de fixation (7), les distanceurs (2, 3) présentent une hauteur plus faible en rapport au diamètre extérieur de la douille (1) que les distanceurs (2, 3) placés sur l'extrémité opposée de la douille (1).

6. Système de fixation selon l'une quelconque des revendications 3 à 5, **caractérisé en ce que** le moyen de fixation est une vis (8), par l'intermédiaire de laquelle l'ancrage du système de fixation avec le support (15) peut être suscité directement.

7. Système de fixation selon l'une quelconque des revendications 3 à 5, **caractérisé en ce que** le moyen de fixation est une association d'une cheville (7) et d'une vis (8), la cheville (7) étant susceptible d'être assemblée de manière solidaire en rotation avec la douille.

8. Système de fixation selon l'une quelconque des revendications 3 à 7, **caractérisé en ce que** la douille (1) est conçue sensiblement de forme cylindrique.

9. Système de fixation selon l'une quelconque des revendications 3 à 7, **caractérisé en ce que** la douille (1) est conçue sensiblement de forme tronconique.

10. Système de fixation selon l'une quelconque des revendications 3 à 9, **caractérisé en ce que** sur l'extrémité de la douille (1) qui est opposée au moyen de fixation (7), une rondelle de maintien (10) est placée soit de manière fixe ou désolidarisable de la douille (1).

11. Système composé du moyen de fixation selon l'une quelconque des revendications 3 à 10 et d'un support (15) porteur, ainsi que d'un élément (13) en forme de panneau, apte à la réalisation du procédé selon l'une quelconque des revendications 1 à 2, **caractérisé en ce qu'**aussi bien dans le support porteur, qu'également dans l'élément (13) en forme de panneau sont introduits des perçages de différent diamètre, le diamètre de la douille (1) étant adapté au diamètre du perçage à l'intérieur de l'élément (13) en forme de panneau, de telle sorte qu'au moins sur une longueur partielle, il s'élève au plus à 95 %, de préférence au plus à 90 %, de manière particulièrement préférentielle au plus à 80 % du diamètre du perçage.
